# EUROPÄISCHE PATENTSCHRIFT

(11) **EP 0 851 079 B1**
(45) Veröffentlichungstag und Bekanntmachung des Hinweises auf die Patenterteilung: **17.12.2003**
(21) Anmeldenummer: 97110457.5
(22) Anmeldetag: 26.06.1997
(51) Int. Cl.: E05B 27/00, E05B 19/00

(54) **Schliesszylinder**
Cylinder lock
Serrure cylindrique

(30) Priorität: 23.12.1996 DE 19654136; 09.05.1997 DE 29708308 U
(43) Veröffentlichungstag der Anmeldung: 01.07.1998
(62) Teilanmeldung aus: 02009902.4
(73) Patentinhaber: C. Ed. Schulte Gesellschaft mit beschränkter Haftung Zylinderschlossfabrik, 42551 Velbert (DE)
(72) Erfinder: Stefanescu, Alexander, 42549 Velbert (DE)
(74) Vertreter: Rieder, Hans-Joachim, Dr.

(56) Entgegenhaltungen:
- EP-A- 0 633 373
- DE-A- 3 225 952
- DE-A- 4 035 934
- DE-A- 4 430 807
- DE-U- 8 908 744
- DE-U- 9 015 170

## Beschreibung

Die Erfindung betrifft einen Schließzylinder gemäß Gattungsbegriff des Anspruchs 1.

Ein Schließzylinder der in Rede stehenden Art ist bekannt aus der GB 112 761, wobei das zusätzliche Zuhaltungselement einen rohrförmigen Abschnitt besitzt, an dessen Außenseite in Erstreckung des Rohrabschnittes ein hakenförmiger Abschnitt angesetzt ist. Der längere Hakenschenkel verläuft parallel zum Schlüsselkanal und trägt dort eine als Druckfeder ausgebildete Feder, welche das zusätzliche Zuhaltungselement in Kernauswärtsrichtung bis in eine Anschlagstellung federbelastet. Der kürzere, etwa rechtwinklig zum längeren Hakenschenkel verlaufende Hakenschenkel stellt dagegen den Steuervorsprung dar, welcher in den Schlüsselkanal hineinragt. Mit seinem rohrförmigen Abschnitt umfasst das Zuhaltungselement sodann eine aus Kernstift und Gehäusestift bestehende Zuhaltung derart, dass bei abgezogenem Schlüssel der rohrförmige Abschnitt des Zuhaltungselementes die Drehfuge des Zylinderkerns kreuzt. Das Einordnen der Zuhaltungen geschieht mittels an der Schlüsselbrust eingeschnittener Schließkerben, während die Verlagerung des Zuhaltungselements mittels einer schlüsselbreitseitigen Längsnut erfolgt. Neben einer herstellungstechnisch aufwendigen Ausgestaltung tritt der Nachteil auf, dass bei einer Verlagerung des zusätzlichen Zuhaltungselements in Freigaberichtung über die Drehfuge des Zylinderkerns hinaus keine Sperrung mehr auftritt, was den Sicherheitswert eines solchen Schließzylinders naturgemäß herabsetzt.

Ein weiterer Schließzylinder dieser Art ist in der DE-U-8908744 offenbart.

Dem Gegenstand der Erfindung liegt die Aufgabe zugrunde, einen Schließzylinder der in Rede stehenden Art in herstellungstechnisch einfacher Weise von erhöhtem Sicherheitswert anzugeben.

Diese Aufgabe ist mit den Merkmalen des Anspruchs 1 gelöst.

Zufolge derartiger Ausgestaltung ist ein gattungsgemäßer Schließzylinder geschaffen, der sich bei einfachem Aufbau durch einen erhöhten Sicherheitswert auszeichnet. Das kernseitige zusätzliche Zuhaltungselement wirkt nun zusammen mit einem gehäuseseitigen Zuhaltungsstift. Die auf das Zuhaltungselement und Zuhaltungsstift wirkenden Federn sind so dimensioniert, dass die dem kernseitigen Zuhaltungselement zugeordnete Feder stärker ist als die den Gehäusestift belastende Feder. Um den Zylinderkern nach Einschub des Schlüssels drehen zu können, muß mittels der breitseitigen Profilierung des Schlüsselschaftes das kernseitige Zuhaltungselement so weit verlagert werden, daß sein auswärts weisendes Stirnende auf Höhe der Trennfuge des Zylinderkerns liegt. Schon geringe Abweichungen in der Verschiebung genügen, daß der Schließvorgang nicht durchgeführt werden kann. Eine Version zeichnet sich dadurch aus, daß der in die Höhlung eintauchbare Zuhaltungsstift von einem in der Sperrausnehmung sitzenden gehäuseseitigen Zuhaltungselement gebildet ist. Wird ein Schlüssel verwendet, dessen breitseitige Profilierung nicht auf das zusätzliche Zuhaltungselement und den gehäuseseitigen Zuhaltungsstift abgestimmt ist, tritt die Sperrung bereits nach erfolgtem Einschieben des Schlüssels auf. Stets folgt das gehäuseseitige Zuhaltungselement bzw. Zuhaltungsstift der Verlagerung des kernseitigen Zuhaltungselements. Gelangt bei einer Einzugsbewegung die Trennfuge über die Drehfuge des Zylinderkerns hinaus in den Bereich der Kernhöhlung, so tritt auch im Gegensatz zur eingangs erwähnten GB 112 761 eine Sperrung auf. Fehlt dem Schlüssel die breitseitige Profilierung, so läßt er sich überhaupt nicht in den Schlüsselkanal einführen. Liegt eine falsche breitseitige Profilierung des Schlüsselschaftes vor, werden die Zuhaltungselemente nicht ordnungsgemäß verlagert und damit die Trennfuge zwischen den beiden Zuhaltungselementen nicht in die Drehfuge des Zylinderkerns gebracht. Zwecks Erzielung eines geringen Raumbedarfes besitzt das kernseitige Zuhaltungselement eine etwa mittige Querschnittseinschnürung, welche von der als Druckfeder ausgebildeten Feder umfaßt ist. Diese erstreckt sich somit im Querschnittsbereich des kernseitigen Zuhaltungselementes selbst. Um eine undrehbare Anordnung der Zuhaltungselemente zu erreichen, ist die Höhlung außerdiametral angeordnet und besitzt einen unrunden Querschnitt, in welcher Höhlung die Zuhaltungselemente undrehbar einliegen. Hinsichtlich eines geringes Stufensprunges erweist es sich von Vorteil, wenn die Stirnflächenkontur der Zuhaltungselemente der Drehfugenkontur angepaßt ist. Damit die das kernseitige Zuhaltungselement belastende Druckfeder eine zylinderkernseitige Abstützungsfläche erhält, ist ein dem kernseitigen Höhlungs-Abschnitt zugeordneter, die Einschnürung formschlüssig führender Schuh vorgesehen, an dessen einer Seite sich die Druckfeder abstützt und dessen andere Seite eine Anschlagfläche für eine Schulter ausbildet, welche dem Steuervorsprung benachbart ist. Somit erfüllt dieser Schuh sogar eine Doppelfunktion. Montagetechnisch günstig ist es dabei, daß das kernseitige Zuhaltungselement zweiteilig ist, wobei das eine Teil die Einschnürung und das andere Teil die Stirnfläche ausbildet. Das Zusammensetzen beider Teile geschieht in der Weise, daß zunächst von dem kernseitigen Teil der Schuh durchsetzt, anschließend die Druckfeder auf die Einschnürung gesteckt und anschließend das die Stirnfläche ausbildende Teil in Verbindung gebracht wird. Es kann ein Klemmsitz zwischen den beiden Teilen vorgesehen werden, so daß nach dem Zusammensetzen die beiden Teile wie ein Teil wirken. Herstellungserleichternd wirkt sich ferner die Tatsache aus, daß der den Zylinderkern aufnehmende Gehäuseabschnitt ein in einer Zylinderöffnung einstekkender Hohlzylinder ist, welchem der gehäuseseitige Höhlungs-Abschnitt zugeordnet ist, dessen Boden von der Zylinderwand ausgebildet wird. Der das kernseitige Zuhaltungselement ausbildende Schlüssel zeichnet sich dadurch aus, daß die Schlüssel-Profilierung von einer Seitenwandung einer Längsrippe oder - Nut gebildet ist.

Entsprechend der Ausbildung der Seitenwandung muß dann das kernseitige Zuhaltungselement beschaffen sein, um die Zuhaltungselemente vorschriftsmäßig einordnen zu können. Dabei ist die Längsrippe der Schlüsselschmalkante benachbart. Das störungsfreie Einschieben des Schlüssels in den Schlüsselkanal ist aufgrund der Tatsache gewährleistet, daß der schlüsselspitzenseitig schräg auslaufende Seitenwandungs-Abschnitt zur Bildung eines Einführtrichters herangezogen ist. Sodann ist es möglich, den Schlüssel auch als flachen Wendeschlüssel auszubilden. Auch wenn beim Einstecken des Schlüssels in den Schlüsselkanal der Schlüssel verkantet wird, ist dennoch das Einschieben des Schlüssels möglich dadurch, daß der Schlüsselschaft im Bereich seiner Schlüsselspitze dachförmig zueinander angeordnete Auflaufschrägen formt, welche in den Längsnutengrund münden. Um die Einführtrichter von dem übrigen Bereich der Schlüsselspitze abzugrenzen, bildet der zwischen den Auflaufschrägen befindliche Schlüsselspitzenbereich ebenfalls Dachschrägen aus, die in einem größeren Winkel aufeinanderstoßen. Der sich an diese Dachschrägen anschließende Schlüsselseitenbereich dient zur Steuerung von Zuhaltungsstiften, deren Stirnenden die Schlüsselbreitseite abtasten. Erhöht wird der Sicherheitswert der Schließvorrichtung noch dadurch, daß der Spitzenbereich des Schlüsselschaftes eine querschnittsandere Rippenstruktur aufweist als der reidennahe Bereich des Schlüsselschaftes. Der Rippenstruktur des Spitzenbereiches ist die Querschnittsstruktur des Schlüsselkanals angepaßt, so daß nur der Schlüssel in den Schlüsselkanal vollständig eingeschoben werden kann, welcher die vorschriftsmäßige Querschnittsprofilierung besitzt. Erschwerend wirkt sich eine Kopierbarkeit wie auch Abtastbarkeit dadurch aus, daß der Spitzenbereich des Schlüsselschaftes randseitig seine größte Dicke besitzt. Damit befindet sich die das kernseitige Zuhaltungselement steuernde Längswandung unterhalb der Schlüsselbreitseite, was zu dem zuvor genannten Vorteil führt.

Eine andere Version zeichnet sich dadurch aus, daß der in die Kernhöhlung eintauchbare Zuhaltungsstift erst durch eine Teildrehung des Zylinderkerns in die Eintauchstellung bringbar und von einem den Kernstiften zugeordneten Gehäusestift ausgebildet ist. Der wesentliche Vorteil dieser Ausgestaltung besteht darin, daß nun ein ganz normaler Gehäusestift eine Doppelfunktion erfüllt: Einerseits wirkt dieser Gehäusestift mit dem ihm zugeordneten Kernstift zusammen. Andererseits tastet er nach einer Schließteildrehung des Zylinderkerns die Lage des zusätzlichen kernseitigen Zuhaltungselements ab. Ist dieses durch einen falschen Schlüssel zu weit in die Kernhöhlung hineingezogen, so vermag dieser Gehäusestift in die Kernhöhlung einzutauchen unter Sperren der Schließdrehung des Zylinderkerns. Da sich dieser weder vor- noch zurückdrehen läßt, ist auch das Abziehen des Schlüssels blockiert. Das bedeutet, daß der Schlüssel gefangen ist. Ein Schlüsselmißbrauch ist dadurch erkennbar. Um das Zusammenwirken von Gehäusestift und Zuhaltungselement bewerkstelligen zu können, liegt die axiale Lage des Zuhaltungselements axial versetzt zu den Gehäusestiftbohrungen derart, daß sich die Querschnittsflächen von Zuhaltungselement und gehäuseseitigem Zuhaltungsstift überschneiden. Weiterhin ist hervorzuheben, daß der das Zuhaltungselement lagernde Höhlungsabschnitt sich mündungsseitig in einen Eintauchraum für den betreffenden gehäuseseitigen Zuhaltungsstift fortsetzt. Der Grundriß dieses Eintauchraumes ist dem betreffenden gehäuseseitigen Stift angepaßt, so daß dieser bei Verwendung eines falschen Schlüssels, welcher das Zuhaltungselement zu tief in die Kernhöhlung hineinzieht, sperrend in den Eintauchraum eintreten kann unter Blockierung der Schließdrehung des Zylinderkerns. Eine genügend große Überlappung zwischen Eintauchraum und Zuhaltungselement wird dadurch erreicht, daß das Zuhaltungselement im Querschnitt etwa trapezförmig gestaltet ist derart, daß die der Trapezbasis gegenüberliegende Trapezseite den Steuervorsprung ausbildet. Eine Verstecklage des Zuhaltungselements wird dadurch erreicht, daß es im inneren Endbereich des Zylinderkerns angeordnet ist und damit bei abgezogenem Schlüssel von den davor liegenden Kernstiften einen Schutz erhält. Optimal wird die geschützte Anordnung noch durch einen in Schlüsseleinsteckrichtung dem Steuervorsprung vorgeordneten, eine Breitseitenaussparung des Schlüssels abtastenden Schutzstift. Ist der Schlüssel nicht eingesteckt, so verhindert der Schutzstift mit Sicherheit den Zugang zum Steuervorsprung des Zuhaltungselements. Sodann kann auch nur der Schlüssel eingesteckt werden, der die entsprechende Breitseitenaussparung besitzt. Ist diese nicht vorhanden, läßt sich der Schlüssel gar nicht einschieben. Schließlich ist der Schlüssel mit Vorteil in einer Hauptschlüsselanlage einsetzbar, wobei der Hauptschlüssel eine Rippe ausbildet, welche am einschubseitigen Ende eine Steuerschräge für den Steuervorsprung besitzt und dieser nachgeordnet eine Steuervertiefung, wobei die Rippe des Einzelschlüssels stumpf zur Einschubrichtung endet und im übrigen eine gleichbleibende Querschnittskontur besitzt. Beim Einstecken des Einzelschlüssels in den übergeordneten Schließzylinder vermag daher aufgrund des Fehlens der Steuerschräge der Einzelschlüssel die zusätzliche Zuhaltung nicht zu verlagern, sondern stößt nur gegen diese und verhindert das weitere Einschieben des Schlüssels. Selbst wenn eine Steuerschräge am Einzelschlüssel verbotener Weise nachträglich angefertigt werden sollte, läßt sich der Schließvorgang nicht vornehmen, da dann zwar das Einschieben des Schlüssels möglich ist, jedoch keine vorschriftsmäßige Verlagerung des zusätzlichen kernseitigen Zuhaltungselements, so daß nach Durchführen einer Schließdrehung die Sperrung und damit das Einfangen des nachgefertigten Schlüssels erfolgt.

Nachstehend werden zwei Ausführungsbeispiele der Erfindung anhand der Zeichnungen erläutert. Es zeigt:
- Fig. 1: eine Ansicht einer erfindungsgemäß gestalteten Schließvorrichtung in vergrößerter Darstellung, welche Schließvorrichtung sich aus einem Schlüssel und einem als Profil-Halbzylinder ausgebildeten Schließzylinder zusammensetzt, betreffend die erste Ausführungsform,
- Fig. 2: einen Querschnitt durch den Schließzylinder im Bereich einer die Zuhaltungselemente aufnehmenden Höhlung,
- Fig. 3: eine der Figur 2 entsprechende Darstellung, wobei der zugehörige Schlüssel eingesteckt ist unter Einordnen der Zuhaltungselemente,
- Fig. 4: ebenfalls ein der Figur 2 entsprechender Querschnitt, wobei ein falscher Schlüssel eingesteckt ist,
- Fig. 5: in stark vergrößerter Darstellung eine Ansicht des zugehörigen Schlüssels,
- Fig. 6: einen Querschnitt durch den Schlüsselschaft entlang der Linie VI-VI in Figur 5,
- Fig. 7: den Schnitt nach der Linie VII-VII in Figur 5,
- Fig. 8: den Schnitt nach der Linie VIII-VIII in Figur 5,
- Fig. 9: den Schnitt nach der Linie IX-IX in Figur 5,
- Fig. 10: eine Ansicht einer Schließvorrichtung in der Figur 1 vergleichbarer Darstellung, jedoch die zweite Ausführungsform betreffend,
- Fig. 11: den Schnitt nach der Linie XI-XI in Figur 10,
- Fig. 12: in vergrößerter Darstellung den Schnitt nach der Linie XII-XII in Figur 11,
- Fig. 13: in vergrößerter Darstellung den zugehörigen Schlüsselschaft in Ansicht,
- Fig. 14: den Schnitt nach der Linie XIV-XIV in Figur 13,
- Fig. 15: eine der Figur 12 vergleichbare Schnittdarstellung, wobei abweichend von dieser der vorschriftsmäßige Schlüssel eingesteckt ist unter Zurückziehen des kernseitigen Zuhaltungselements,
- Fig. 16: die Ansicht gegen den Schlüsselschaft eines falschen Schlüssels, bei welchem am einschubseitigen Ende der Rippe die Steuerschräge fehlt,
- Fig. 17: eine Ansicht des Schlüsselschaftes eines als Einzelschlüssel ausgebildeten Schlüssels und
- Fig. 18: einen Querschnitt wie Figur 12, wobei der Schlüssel gemäß Figur 17 in den Schlüsselkanal eingesteckt ist, und zwar nach einer Teildrehung des Zylinderkerns bis in die Sperrstellung.

Gemäß der ersten Ausführungsform nach Figur 1 bis 10 besitzt der als Profil-Halbzylinder ausgebildete Schließzylinder 1 ein Zylindergehäuse 2, welches sich aus einer eine Zylinderöffnung 3 ausweisenden, im Querschnitt kreisförmigen Zylinderwand 4 und einem von dieser radial materialeinheitlich ausgehenden Stegabschnitt 5 zusammensetzt.

In die Zylinderöffnung 3 ist ein einen Gehäuseabschnitt 6 darstellender Hohlzylinder eingesteckt und mittels einer nicht veranschaulichten, vom Stegabschnitt 5 ausgehenden Madenschraube fixiert. Der als Hohlzylinder gestaltete Gehäuseabschnitt 6 formt mit seiner Innenwand eine Kernbohrung 7, in welche ein Zylinderkern 8 eingesetzt ist. Im Zylinderkern 8 ist ein radial eingeschnittener Schlüsselkanal 9 eingearbeitet, der zur einen Seite der Drehfuge F des Zylinderkerns 8 hin offen ist und mit der Längsmittelebene des Stegabschnittes 5 fluchtet. In bekannter Weise nimmt der Zylinderkern 8 zweigeteilte Zuhaltungsstifte 10 auf, die von schlüsselschaftbreitseitigen Vertiefungen 11 eines Schlüssels 12 eingeordnet werden. Die kernseitigen Enden der in Richtung des Schlüsselkanals abgefederten Zuhaltungsstifte 10 ragen dabei anschlagbegrenzt in den Schlüsselkanal 9 hinein. Solche Zuhaltungsstifte sind jedoch bekannt, so daß nicht näher darauf eingegangen wird.

Parallel zur Schlüsselkanallängsmittelebene ist eine die Drehfuge F des Zylinderkerns 8 kreuzende Höhlung H vorgesehen, welche sich aus einer Kernhöhlung 13 und einer fluchtend zu ihr angeordneten Sperrausnehmung 13' zusammensetzt. Den Boden der gehäuseseitigen Sperrausnehmung 13' bildet dabei die Zylinderwand 4. Die außerdiametral angeordnete Höhlung H ist so positioniert, daß sie noch in überdeckung liegt zum Schlüsselkanal 9, so daß die Kernhöhlung 13 zu dem Schlüsselkanal 9 hin offen ist.

Die gehäuseseitige Sperrausnehmung 13' nimmt einen in Kerneinwärtsrichtung abgefederten Gehäusestift auf, welcher als Zuhaltungselement 14 ausgebildet ist und mit einem in Gehäuseauswärtsrichtung abgefederten kernseitigen Zuhaltungselement 15 zusammenwirkt. Letzteres besitzt eine etwa mittige Querschnittseinschnürung 16 in Form eines abgesetzten Zapfens, welche von der als Druckfeder ausgebildeten Feder 17 umfaßt ist. Die dem gehäuseseitigen Zuhaltungselement 14 zugeordnete Feder 18 ist ebenfalls als Druckfeder gestaltet und stützt sich an der Zylinderwand 4 ab. Es ist eine solche Dimensionierung der Federn 17,18 vorgenommen, daß die Federkraft der kernseitigen Feder 17 größer ist als diejenige der gehäuseseitigen Feder 18. Dadurch ist gewährleistet, daß das gehäuseseitige Zuhaltungselement 14 stets der Verlagerung des kernseitigen Zuhaltungselementes 15 folgt. Aufgrund der außerdiametralen Anordnung der Zuhaltungselemente 14,15 besitzt die Höhlung H einen unrunden Querschnitt, in welcher Höhlung H die Zuhaltungselemente 14,15 formschlüssig undrehbar einliegen. Dabei ist die Stirnflächenkontur S bzw. die Trennfuge zwischen beiden Zuhaltungselementen 14,15 der Drehfugenkontur angepaßt.

Die Kernhöhlung 13 nimmt einen die Einschnürung 16 formschlüssig führenden Schuh 19 auf, an dessen einer Seite sich die Druckfeder 17 abstützt. Die andere Seite des Schuhes 19 dagegen bildet eine Anschlagfläche 20 für eine Schulter 21 des kernseitigen Zuhaltungselementes 15 aus, wodurch dieses bei nicht steckendem Schlüssel stets eine definierte Endstellung einnimmt.

Das kernseitige Zuhaltungselement 15 ist zweiteilig gestaltet. Das eine Teil 15' bildet die Einschnürung 16 und das andere Teil 15'' die Stirnfläche aus. Im Anschluß an die Schulter 21 ist dem Teil 15' ein in den Schlüsselkanal 9 hineinragender Steuervorsprung 22 angeformt.

Das Zusammensetzen des kernseitigen, geteilten Zuhaltungselementes 15 geschieht in der Weise, daß zunächst das Teil 15' mit seiner zapfenartigen Einschnürung 16 eine Bohrung 23 des Schuhes 19 durchgreift. Danach wird die Druckfeder 17 und anschließend das Teil 15'' auf den Endabschnitt der Einschnürung 16 aufgepreßt, so daß die beiden Teile 15', 15'' wie ein Teil wirken. Alsdann wird das kernseitige Zuhaltungselement 15 mit dem Schuh in die Kernhöhlung 13 eingesetzt. Diese ist so bemessen, daß eine kerneinwärts gerichtete Verlagerung des kernseitigen Teils 15' möglich ist. Der entsprechende Freiraum ist dort mit der Ziffer 24 bezeichnet. Es wäre möglich, zur Erzielung eines einteiligen Zuhaltungselementes 15 die Druckfeder 18 in diesem Freiraum 24 anzuordnen, was jedoch nicht dargestellt ist.

Die mit dem Steuervorsprung 22 zusammenwirkende Schlüssel-Profilierung ist von einer Seitenwandung 25 einer Längsrippe 26 oder - Nut 27 gebildet. Zu diesem Zweck ist die Seitenwandung 25 mit mindestens einer Steuervertiefung 28 ausgestattet, welcher, in Schlüssellängsrichtung gesehen, dachförmig zueinander stehende Steuerschrägen 29 zugeordnet sind. Beim Ausführungsbeispiel sind drei solcher Steuervertiefungen 28 hintereinanderliegend vorgesehen, so daß auch der Schließzylinder 1 eine entsprechende Anzahl von paarig angeordneten Zuhaltungselementen 14,15 besitzt.

Die Längsrippe 26 ist dabei der Schlüssel-Schmalkante 30 benachbart. Im Bereich der Schlüsselspitze setzt sich die Seitenwandung 25 in einen den Teil eines Einführtrichters T ausbildenden, spitzenseitig schräg auslaufenden Seitenwandungs-Abschnitt 25' fort. Die, im Querschnitt gesehen, diametral gegenüberliegende Längsrippe 25 ist ebenfalls entsprechend gestaltet, so daß der Schlüssel 12 auch als flacher Wendeschlüssel dient.

Sodann sind im Bereich der Schlüsselspitze dachförmig zueinander angeordnete Auflaufschrägen 31 in spitzwinkliger Anordnung vorgesehen, welche in den Längsnutengrund 27' münden, siehe insbesondere Figur 8. Zwischen den Auflaufschrägen 31 befinden sich im Schlüsselspitzenbereich Dachschrägen 32, welche gegenüber dem vorerwähnten Winkel in einem größeren Winkel aufeinanderstoßen.

Wie insbesondere die Figuren 5,6 und 7 veranschaulichen, besitzt der sich an die Schlüsselreide 12'' anschließende Schlüsselschaft 12' im einsteckseitigen Spitzenbereich eine querschnittsandere Rippenstruktur als der reidennahe Bereich des Schlüsselschaftes 12'. Zwischen jeweils zwei endständigen, an dieser Schlüsselbreitseite vorgesehenen Längsrippen 26 befinden sich in Schlüsselschaftlängsrichtung verlaufende Rippen 33, die gegenüber in Längsrippen 26 um das Maß x zurückversetzt liegen. Aufgrund dessen wird eine Abtasbarkeit sowie Kopierbarkeit des Schlüssels erschwert. Die Rippen 33 enden jedoch im Bereich vor den ersten Vertiefungen 11 des Schlüsselschaftes 12' bzw. tangieren diese. Entsprechend dieser Rippenstruktur besitzt auch der Schlüsselkanal 9 des Zylinderkerns 8 im endseitigen Bereich eine entsprechende Querschnittsprofilierung. An diese durch Rippen 33 erzeugte Querschnittsprofilierung schließt sich diejenige des reidennahen Bereiches so an, daß das Einordnen der Zuhaltungsstifte 10 nicht beeinträchtigt ist.

Es stellt sich folgende Wirkungsweise ein: Eine Schließdrehung des Zylinderkerns 8 verlangt das Einführen des vorschriftsmäßigen Schlüssels 12 in den Schlüsselkanal 9. Während der Einsteckbewegung werden sowohl die Zuhaltungsstifte 10 als auch die Zuhaltungselemente 14,15 eingeordnet, wodurch das Drehen des Zylinderkerns ermöglicht wird. Dies sieht bei den Zuhaltungselementen 14,15 so aus, daß von der betreffenden Seitenwandung 25 mit den darin befindlichen Steuervertiefungen 28 die Steuervorsprünge 22 entsprechend verlagert werden. Gemäß Figur 2 und 3 wird das kernseitige Zuhaltungselement 15 in Kerneinwärtsrichtung gezogen. Dieser Verlagerung folgt das federbelastete Zuhaltungselement 14. In der vollständig eingeschobenen Stellung fluchtet dann die Stirnflächenkontur S zwischen den beiden Zuhaltungselementen 14,15 mit derjenigen der Drehfuge F des Zylinderkerns 8, so daß die Schließdrehung des Zylinderkerns vorgenommen werden kann.

Während der Einsteckbewegung des Schlüsselschaftes 12' in den Schlüsselkanal 9 verlagern die Dachschrägen 32 die ihnen zukommenden Zuhaltungsstifte 10, während die Auflaufschrägen 31 auch bei leicht gekipptem Schlüsselschaft 12' das Hineinbewegen der Steuervorsprünge 22 in die Längsnut 27 ermöglichen. Auch der Einführtrichter T wirkt in dieser Hinsicht.

Figur 4 veranschaulicht einen falschen Schlüssel 34. Dessen Seitenwandung 25" ist so beschaffen, daß sie das kernseitige Zuhaltungselement 15 so weit verlagert, daß die Stirnflächenkontur S beider Zuhaltungselemente 14,15 die Zylinderkern-Drehfuge F überschritten hat und sich innerhalb des Zylinderkerns 8 befindet. Dadurch wird eine Drehung des Zylinderkerns 8 durch das gehäuseseitige Zuhaltungselement 14 verhindert, so daß selbst bei vorschriftsmäßig eingeordneten Zuhaltungsstiften 10 eine Drehbewegung des Zylinderkerns 8 blockiert wird.

Gemäß der in Figur 10 bis 18 veranschaulichten zweiten Ausführungsform handelt es sich ebenfalls um einen als Profil-Halbzylinder ausgebildeten Schließzylinder 35. Dessen Zylinderabschnitt 36 nimmt in der Kernbohrung 7 drehbar einen Zylinderkern 8' auf, während der Stegabschnitt 37 zur Unterbringung von Gehäusestiftbohrungen 38 herangezogen ist. In diesen führen sich von Druckfedern 39 beaufschlagte Gehäusestifte 40. Diese wirken zusammen mit in Kernstiftbohrungen 41 geführten Kernstiften 42. In der durch die Kernstifte 42 gelegten Ebene des Zylinderkerns 8' erstreckt sich ein Schlüsselkanal 43 zur Aufnahme eines entsprechend profilierten Schaftes 44 eines Schlüssels 45. Dessen Schlüsselbrust ist mit Schließkerben 46 ausgestattet, welche die Kernstifte 42 so verlagern, daß die Trennfuge zwischen den Kernstiften 42 und den Gehäusestiften 40 auf Höhe der Drehfuge F des Zylinderkerns 8' liegt.

Parallel zum Schlüsselkanal 43 verläuft eine die Drehfuge F kreuzende Höhlung H'. Diese setzt sich zusammen aus der zum Schlüsselkanal 43 hin offenen Kernhöhlung 47 und der gehäuseseitigen Sperrausnehmung 48. Im einzelnen besitzt die Kernhöhlung 47 einen ein Zuhaltungselement 49 führenden Höhlungsabschnitt 47', welcher sich mündungsseitig in einen Eintauchraum 50 fortsetzt. Letzterer erstreckt sich in der Drehebene eines der benachbarten Zuhaltungsstifte 40, vergleiche hierzu insbesondere Figur 11. Das von einer Feder 58 in Kernauswärtsrichtung beaufschlagte Zuhaltungselement 49 ist im Querschnitt etwa trapezförmig gestaltet. Die der Trapezbasis gegenüberliegende Trapezseite bildet den in den Schlüsselkanal 43 hineinragenden Steuervorsprung 51 aus. Wie Figur 11 veranschaulicht, erstreckt sich der Steuervorsprung 51 auf Lücke zwischen zwei benachbarten Zuhaltungsstiftpaaren und damit auch das Zuhaltungselement 49. Ferner geht aus Figur 11 hervor, daß die axiale Lage des Zuhaltungselements 49 axial versetzt liegt zu den Gehäusestiftbohrungen 38, so daß sich die Querschnittsflächen des Zuhaltungselements 49 und des gehäuseseitigen Zuhaltungsstiftes 40 überschneiden. Sodann veranschaulicht Figur 11, daß das Zuhaltungselement 49 im inneren Endbereich des Zylinderkerns 8' angeordnet ist.

Weiterhin ist ein in Schlüsseleinsteckrichtung dem Steuervorsprung 51 vorgeordneter Schutzstift 52 vorgesehen. Letzterer tastet eine Breitseitenaussparung 53 einer am Schlüsselschaft 44 befindlichen Längsrippe 54 ab. Fehlt die Breitseitenaussparung 53 am Schlüsselschaft, so läßt sich dieser nicht einschieben. Das bedeutet, daß sowohl der Schutzstift 52 als auch die Breitseitenaussparung 53 entsprechend positioniert sein müssen.

Der Breitseitenaussprung 53 ist, in Richtung der Schlüsselspitze gesehen, eine in die Längsrippe 54 eingeschnittene Steuervertiefung 55 vorgeordnet, welche sich über schräg ansteigende Abschnitte in die Seitenwandung 56 der Längsrippe 54 fortsetzt. Im Schlüsselspitzenbereich ist der Seitenwandung 56 eine Steuerschräge 57 zugeordnet.

Die Wirkungsweise des Schließzylinders 35 gemäß der zweiten Ausführungsform ist wie folgt:
Bei nicht in den Schlüsselkanal 43 eingeführtem Schlüssel 45 erfolgt eine Drehsperre des Zylinderkerns 8' sowohl durch die Gehäusestifte 40 als auch durch das Zuhaltungselement 49, welches die Drehfuge F überschreitet und in die Sperrausnehmung 48 eingreift.

Eine Schließdrehung des Zylinderkerns 8' verlangt das Einführen des vorschriftsmäßigen Schlüssels 45, welcher beim Ausführungsbeispiel ein Hauptschlüssel sein kann. Durch die Schließkerben 46 werden die Gehäusestifte 40 und Kernstifte 42 so eingeordnet, daß deren Trennfuge auf Höhe der Drehfuge F des Zylinderkerns 8' zu liegen kommt. Ferner wird beim Schlüsseleinschub über die Steuerschräge 57 und den Steuervorsprung 51 das Zuhaltungselement 49 zurückgezogen. In der Einschubstellung des Schlüssels 45 stützt sich dann das Steuerelement 51 an der Steuervertiefung 55 ab derart, daß die der Zylinderkernkrümmung folgende Stirnf läche des Zuhaltungselements 49 auf Höhe der Drehfuge F liegt. Der Zylinderkern 8' kann somit mittels des Schlüssels 45 gedreht werden. Da die das Zuhaltungselement 49 in Kernauswärtsrichtung belastende Feder 58 stärker ist als die den betreffenden Gehäusestift 40 belastende Druckfeder 39, kann während der Schließdrehung des Zylinderkerns 8' der betreffende Gehäusestift 40 nicht in den Eintauchraum 50 des Höhlungsabschnittes 47' der Kernhöhlung 47 eintreten.

In Figur 16 ist ein falscher Schlüssel aufgezeigt, welcher weitgehend identisch ist mit dem Schlüssel 45. An diesem falschen Schlüssel 59 fehlt jedoch die Steuerschräge 57 an der Längsrippe 54. Das bedeutet, daß die Längsrippe 54 stumpf zur Einschubrichtung endet. Beim versuchten Einstecken dieses Schlüssels 59 stößt das stumpfe Ende 60 der Längsrippe 54 gegen den Steuervorsprung 51 unter Blockierung eines weiteren Einschiebens dieses Schlüssels 59.

Gemäß Figur 17 ist ein Schlüssel 61 veranschaulicht, dessen Längsrippe 54 ebenfalls stumpf zur Einschubrichtung endet und im übrigen eine gleichbleibende Querschnittskontur besitzt. Dieser Schlüssel 61 könnte im Rahmen einer Hauptschlüsselanlage als Einzelschlüssel dienen. Er vermag daher nicht den übergeordneten Schließzylinder zu betätigen, welcher das Zuhaltungselement 49 besitzt. Dagegen kann er in den untergeordneten Schließzylinder eingesteckt werden und dort die Kernund Gehäusestifte einordnen. Fertigt man an diesem Schlüssel 61, wie strichpunktiert in Figur 17 veranschaulicht ist, eine Steuerschräge 60 an, so läßt sich dieser Schlüssel 61 vollständig in den Schlüsselkanal einschieben. Er ordnet dann auch die Kernstifte 42 und Gehäusestifte 40 vorschriftsmäßig ein. Jedoch wird wegen der fehlenden Steuervertiefung 55 das Zuhaltungselement 49 so weit in den Höhlungsabschnitt 47' hineingezogen, daß dadurch die Sperrausnehmung 48 freigegeben wird. Nach einer Schließdrehung von etwa 180° gelangt dann die Sperrausnehmung 48 auf Höhe des betreffenden Gehäusestiftes 40, so daß die diesen belastende Druckfeder 39 den Gehäusestift 40 in die Sperrausnehmung 48 hineintreibt und damit jede weitere Drehbewegung des Zylinderkerns 8' sperrt. Hierdurch ist einhergehend der Schlüssel 61 gefangen, so daß der Schließvorgang nicht durchgeführt werden kann und ein Mißbrauch sofort erkennbar ist.

## Patentansprüche

1. Schließzylinder (1, 35) mit einem Zylindergehäuse, dessen Kernbohrung (7) einen einen Schlüsselkanal (9, 43) aufweisenden Zylinderkern (8, 8') aufnimmt, mit im Zylinderkern angeordneten Kernstiften und in Gehäusestiftbohrungen verschieblich geführten, mittels Federn in Richtung der Kernstifte abgefederten Gehäusestiften und mit mindestens einem von einer breitseitigen Profilierung eines Schlüssels in einer die Drehfuge (F) des Zylinderkerns (8) kreuzenden Höhlung (H, H') verlagerbaren kernseitigen zusätzlichen Zuhaltungselement (15,49), welches in Kernauswärtsrichtung federbelastet ist und welches einen von seitwärts in den Schlüsselkanal (9, 43) ragenden Steuervorsprung (22, 51) besitzt, wobei eine in Quer- oder Gegenüberlage der Gehäusestiftbohrungen liegende Sperrausnehmung (13', 48) zur drehsperrenden Aufnahme des zusätzlichen Zuhaltungselements (15, 49), wobei ein in Kerneinwärtsrichtung abgefederter gehäuseseitiger Zuhaltungsstift (14, 40) in die Kernhöhlung (13, 47) bei über die Drehfuge (F) hinaus zurückgezogenem Zuhaltungselement (15, 49) eintauchbar ist, **dadurch gekennzeichnet daß** die Federkraft der das zusätzliche Zuhaltungselement (15, 49) belastenden Feder (17,58) größer ist als diejenige der Feder (18, 39), welche den gehäuseseitigen Zuhaltungsstift (14, 40) belastet, so dass die Kraft der das kernseitige zusätzliche Zuhaltungselement (15, 49) belastende Feder (17, 58) ein Eintauchen des in entgegengesetzte Richtung abgefederten gehäuseseitigen Zuhaltungsstift (14, 40) in die Kernhöhlung (13,47) verhindert.

2. Schließzylinder nach Anspruch 1, **dadurch gekennzeichnet, dass** der in die Kernhöhlung (13) eintauchbare Zuhaltungsstift von einem in der Sperrausnehmung (13') sitzenden gehäuseseitigen Zuhaltungselement (14) gebildet ist.

3. Schließzylinder nach einem der vorhergehenden Ansprüche, **gekennzeichnet durch** eine etwa mittige Querschnittseinschnürung (16) des kemseitigen Zuhaltungselementes (15), welche von der als Druckfeder ausgebildeten Feder (17) umfasst ist.

4. Schließzylinder nach einem der vorhergehenden Ansprüche, **dadurch gekennzeichnet, dass** die Höhlung (H) außerdiametral angeordnet ist und einen unrunden Querschnitt besitzt, in welcher die Zuhaltungselemente undrehbar einliegen.

5. Schließzylinder nach einem der vorhergehenden Ansprüche, **dadurch gekennzeichnet, dass** die Stirnflächenkontur (S) der Zuhaltungselemente (14, 15) der Drehfugenkontur angepasst ist.

6. Schließzylinder nach einem der Ansprüche 3 bis 5, **gekennzeichnet durch** einen der kernseitigen Höhlung (13) zugeordneten, die Einschnürung (16) formschlüssig führenden Schuh (19), an dessen einer Seite sich die Druckfeder (17) abstützt und dessen andere Seite eine Anschlagfläche (20) für eine Schulter (21) ausbildet, welche dem Steuervorsprung (22) benachbart ist.

7. Schließzylinder nach einem der Ansprüche 3 bis 6, **dadurch gekennzeichnet, dass** das kernseitige Zuhaltungselement (15) zweiteilig ist, wobei das eine Teil (15') die Einschnürung (16) und das andere Teil (15") die Stirnfläche (S) ausbildet.

8. Schließzylinder nach einem der vorhergehenden Ansprüche, **dadurch gekennzeichnet, dass** der den Zylinderkern (8) aufnehmende Gehäuseabschnitt (6) ein in einer Zylinderöffnung (3) einsteckender Hohlzylinder ist, welchem die gehäuseseitige Sperrausnehmung (13') zugeordnet ist, deren Boden von der Zylinderwand (4) ausgebildet wird.

9. Schließzylinder nach einem der vorhergehenden Ansprüche, **dadurch gekennzeichnet, dass** der in die Kernhöhlung (47) eintauchbare Zuhaltungsstift erst durch eine Teildrehung des Zylinderkerns (8') in die Eintauchstellung bringbar und von einem den Kernstiften (42) zugeordneten Gehäusestift (40) ausgebildet ist.

10. Schließzylinder nach einem der vorhergehenden Ansprüche, **dadurch gekennzeichnet, dass** die axiale Lage des Zuhaltungselements (49) axial versetzt liegt zu den Gehäusestiftbohrungen (38) derart, dass sie die Querschnittsflächen von Zuhaltungselement (49) und gehäuseseitigem Zuhaltungsstift (40) überschneiden.

11. Schließzylinder nach einem der vorhergehenden Ansprüche, **dadurch gekennzeichnet, dass** der das Zuhaltungselement (49) lagernde Höhlungsabschnitt (47') sich mündungsseitig in einen Eintauchraum (50) für den betreffenden gehäuseseitigen Zuhaltungsstift (40) fortsetzt.

12. Schließzylinder nach einem der vorhergehenden Ansprüche, **dadurch gekennzeichnet, dass** das Zuhaltungselement (49) im Querschnitt etwa trapezförmig gestaltet ist derart, dass die der Trapezbasis gegenüberliegende Trapezseite den Steuervorsprung (51) ausbildet.

13. Schließzylinder nach einem der vorhergehenden Ansprüche, **dadurch gekennzeichnet, dass** das Zuhaltungselement (49) im inneren Endbereich des Zylinderkerns (8') angeordnet ist.

14. Schließzylinder nach einem der vorhergehenden Ansprüche, **gekennzeichnet durch** einen in Schlüsseleinsteckrichtung dem Steuervorsprung (51) vorgeordneten, von einer Breitseitenaussparung (53) eines Schlüssels (45) abtastbaren Schutzstift (52).

15. Schließvorrichtung mit einem Schließzylinder nach einem der vorhergehenden Ansprüche, und einem zugeordneten Schlüssel (12), **dadurch gekennzeichnet, dass** die Schlüsselschaft-Profilierung von einer Seitenwandung (25) einer Längsrippe (26) oder -Nut (27) gebildet ist.

16. Schließvorrichtung nach Anspruch 15, **dadurch gekennzeichnet, dass** die Längsrippe (26) der Schlüsselschmalkante (30) benachbart ist.

17. Schließvorrichtung nach Anspruch 16, **gekennzeichnet durch** einen den Teil eines Einführtrichters (T) ausbildenden, spitzenseitig schräg auslaufenden Seitenwandungs-Abschnitt (25').

18. Schließvorrichtung nach einem der Ansprüche 15 bis 17, **dadurch gekennzeichnet, dass** der Schlüssel (12) als flacher Wendeschlüssel ausgebildet ist.

19. Schließvorrichtung nach einem der Ansprüche 15 bis 18, **gekennzeichnet durch** dachförmig zueinander angeordnete Auflaufschrägen (31) an der Schlüsselspitze, welche in den Längsnutengrund (27') münden.

20. Schließvorrichtung nach Anspruch 19, **dadurch gekennzeichnet, dass** der zwischen den Auflaufschrägen (31) befindliche Schlüsselspitzenbereich ebenfalls Dachschrägen (32) ausbildet, die in einem größeren Winkel aufeinanderstoßen.

21. Schließvorrichtung nach einem der Ansprüche 15 bis 20, **gekennzeichnet durch** die Schlüsselbreitseite mit ihren Stirnenden abtastende Zuhaltungsstifte (10).

22. Schließvorrichtung nach einem der Ansprüche 17 bis 21, **dadurch gekennzeichnet, dass** der Spitzenbereich des Schlüsselschaftes (12') eine querschnittsandere Rippenstruktur aufweist als der reidennahe Bereich des Schlüsselschaftes.

23. Schließvorrichtung nach einem der Ansprüche 15 bis 22, **dadurch gekennzeichnet, dass** der Spitzenbereich des Schlüsselschaftes (12') randseitig seine größte Dicke besitzt.

## Claims

1. Locking cylinder (1, 35) with a cylinder housing, the core bore (7) of which accommodates a cylinder core (8, 8') which has a channel (9, 43) for a key, with core pins disposed in the cylinder core and housing pins which are guided in a displaceable manner in housing-pin bores and are biased by means of springs in the direction of the core pins, and with at least one core-mounted additional tumbler element (15, 49) which can be displaced by a broad-side profile of a key in a cavity (H, H') crossing over the rotary joint (F) of the cylinder core (8), which tumbler element is spring loaded in the outward direction of the core and which has a drive protrusion (22, 51) projecting into the key channel (9, 43) from the side, there being provided a blocking recess (13', 48) which is located transversely in relation to, or opposite, the housing-pin bores and is intended for accommodating the additional tumbler element (15, 49) so as to block rotation, and it being possible for a housing-mounted tumbler pin (14, 40) which is biased in the inward direction of the core to penetrate into the core cavity (13, 47) when the tumbler element (15, 49) has been drawn back beyond the rotary joint (F), **characterized in that** the spring force of the spring (17, 58), which subjects the additional tumbler element (15, 49) to loading, is greater than that of the spring (18, 39) which subjects the housing-mounted tumbler pin (14, 40) to loading, so that the force of the spring (17, 58), which subjects the core-mounted additional tumbler element (15, 49) to loading, prevents the housing-mounted tumbler pin (14, 40), which is biased in the opposite direction, from penetrating into the core cavity (13, 47).

2. Locking cylinder according to Claim 1, **characterized in that** the tumbler pin which is able to penetrate into the core cavity (13) is formed by a housing-mounted tumbler element (14) seated in the blocking recess (13').

3. Locking cylinder according to one of the preceding claims, **characterized by** an approximately central cross-sectional constriction (16) of the core-mounted tumbler element (15), the constriction being encircled by the spring (17), which is in the form of a compression spring.

4. Locking cylinder according to one of the preceding claims, **characterized in that** the cavity (H) is disposed outside the diameter line and has a non-round cross-section in which the tumbler elements are located in a non-rotatable manner.

5. Locking cylinder according to one of the preceding claims, **characterized in that** the end-surface contour (S) of the tumbler elements (14, 15) is adapted to the rotary-joint contour.

6. Locking cylinder according to one of Claims 3 to 5, **characterized by** a shoe (19) which is associated with the cavity (13) in the core, guides the constriction (16) in a positively locking manner and on one side of which the compression spring (17) is supported, the other side forming a stop surface (20) for a shoulder (21) which is adjacent to the drive protrusion (22).

7. Locking cylinder according to one of Claims 3 to 6, **characterized in that** the core-mounted tumbler element (15) is in two parts, one part (15') forming the constriction (16) and the other part (15") forming the end surface (S).

8. Locking cylinder according to one of the preceding claims, **characterized in that** the housing portion (6), which accommodates the cylinder core (8), is a hollow cylinder which is inserted in a cylinder opening (3) and is assigned the blocking recess (13') of the housing, the base of this recess being formed by the cylinder wall (4).

9. Locking cylinder according to one of the preceding claims, **characterized in that** the tumbler pin which is able to penetrate into the core cavity (47) can only be moved into the penetrating position by a partial rotation of the cylinder core (8'), and is formed by a housing pin (40) associated with the core pins (42).

10. Locking cylinder according to one of the preceding claims, **characterized in that** the axial position of the tumbler element (49) is offset axially in relation to the housing-pin bores (38), such that they overlap the cross-sectional surface areas of the tumbler element (49) and housing-mounted tumbler pin (40).

11. Locking cylinder according to one of the preceding claims, **characterized in that** the cavity portion (47'), in which the tumbler element (49) is mounted, continues, at its mouth opening, into a penetrating space (50) for the relevant housing-mounted tumbler pin (40).

12. Locking cylinder according to one of the preceding claims, **characterized in that** the tumbler element (49) is of approximately trapezoidal configuration in cross-section, such that the side of the trapezium which is located opposite the base of the trapezium forms the drive protrusion (51).

13. Locking cylinder according to one of the preceding claims, **characterized in that** the tumbler element (49) is disposed in the inner end region of the cylinder core (8').

14. Locking cylinder according to one of the preceding claims, **characterized by** a protective pin (52) which is disposed in front of the drive protrusion (51), as seen in the key-insertion direction, and with which a broad-side cutout (53) of a key (45) can come into contact.

15. Locking arrangement with a locking cylinder according to one of the preceding claims, and with an associated key (12), **characterized in that** the key-shank profiling is formed by a side wall (25) of a longitudinal rib (26) or longitudinal groove (27).

16. Locking arrangement according to Claim 15, **characterized in that** the longitudinal rib (26) is adjacent to the narrow edge (30) of the key.

17. Locking arrangement according to Claim 16, **characterized by** a side-wall portion (25') which forms part of an introduction funnel (T) and terminates obliquely at the tip.

18. Locking arrangement according to one of Claims 15 to 17, **characterized in that** the key (12) is in the form of a flat turning key.

19. Locking arrangement according to one of Claims 15 to 18, **characterized by** run-on slopes (31) at the key tip which are disposed in a roof-like manner in relation to one another and open out into the base (27') of the longitudinal groove.

20. Locking arrangement according to Claim 19, **characterized in that** the key-tip region located between the run-on slopes (31) likewise forms roof slopes (32), which butt against one another at a larger angle.

21. Locking arrangement according to one of Claims 15 to 20, **characterized by** tumbler pins (10) which are in contact, by way of their ends, with the broad side of the key.

22. Locking arrangement according to one of Claims 17 to 21, **characterized in that** the tip region of the key shank (12') has a rib structure which differs in cross-section from that region of the key shank which is in the vicinity of the key grip.

23. Locking arrangement according to one of Claims 15 to 22, **characterized in that** the tip region of the key shank (12') is thickest at the periphery.

## Revendications

1. Cylindre de fermeture (1, 35) avec un corps de cylindre, dont l'alésage de rotor (7) reçoit un rotor (8, 8') présentant un canal de clé (9, 43), avec des contre-goupilles disposées dans le rotor et des goupilles à ressort mobiles au moyen de ressorts, guidées en mouvement dans des alésages de goupilles, en direction des contre-goupilles et avec au moins un élément supplémentaire de verrouillage (15, 49) du côté du rotor, déplaçable par un profilage du côté large d'une clé dans un creux (H, H') croisant le joint de rotation (F) du rotor (8), élément qui est chargé par un ressort en direction de l'extérieur du rotor et qui possède une saillie de commande (22, 51) sortant latéralement dans le canal de clé (9, 43), un évidement de blocage (13', 48) situé en position transversale ou opposée aux alésages de goupilles pour la réception de blocage de rotation de l'élément supplémentaire de verrouillage (15, 49) étant prévu, une goupille de verrouillage (14, 40) située du côté du corps et chargée par un ressort en direction de l'intérieur du rotor pouvant plonger dans le creux du rotor (13, 47) lorsque l'élément de verrouillage (15, 49) est rentré au-delà du joint de rotation (F), **caractérisé en ce que** la force élastique du ressort (17, 58) chargeant l'élément supplémentaire de verrouillage (15, 49) est plus grande que celle du ressort (18, 39) qui charge la goupille de verrouillage (14, 40) située du côté du corps, de telle façon que la force du ressort (17, 58) chargeant l'élément supplémentaire de verrouillage (15, 49) situé du côté du rotor empêche une plongée dans le creux du rotor (13, 47) de la goupille de verrouillage (14, 40) située du côté du corps et chargée par un ressort dans le sens opposé.

2. Cylindre de fermeture selon la revendication 1, **caractérisé en ce que** la goupille de verrouillage pouvant plonger dans le creux du rotor (13) est formée par un élément de verrouillage (14) situé du côté du corps et placé dans l'évidement de blocage (13').

3. Cylindre de fermeture selon l'une quelconque des revendications précédentes, **caractérisé par** un rétrécissement sensiblement central (16) de la section transversale de l'élément de verrouillage (15) situé du côté du rotor, qui est entouré par le ressort (17) formant ressort de compression.

4. Cylindre de fermeture selon l'une quelconque des revendications précédentes, **caractérisé en ce que** le creux (H) est disposé à l'écart du diamètre et présente une section transversale non circulaire, les éléments de verrouillage ne pouvant pas tourner.

5. Cylindre de fermeture selon l'une quelconque des revendications précédentes, **caractérisé en ce que** le contour de la face d'extrémité (S) des éléments de verrouillage (14, 15) est adapté au contour du joint de rotation.

6. Cylindre de fermeture selon l'une quelconque des revendications 3 à 5, **caractérisé par** un sabot (19) associé à l'évidement (13) situé du côté du rotor et guidant de façon emboîtée le rétrécissement (16), sur un côté duquel le ressort de compression (17) prend appui et dont l'autre côté forme une surface de butée (20) pour un épaulement (21 ), qui est proche de la saillie de commande (22).

7. Cylindre de fermeture selon l'une quelconque des revendications 3 à 6, **caractérisé en ce que** l'élément de verrouillage (15) situé du côté du rotor est en deux parties, une première partie (15') formant le rétrécissement (16) et l'autre partie (15") formant la face d'extrémité (S).

8. Cylindre de fermeture selon l'une quelconque des revendications précédentes, **caractérisé en ce que** la partie de corps (6) recevant le rotor (8) est un cylindre creux pénétrant dans une ouverture du cylindre (3), auquel est associé l'évidement de blocage (13') situé du côté du corps, dont le fond est formé par la paroi de cylindre (4).

9. Cylindre de fermeture selon l'une quelconque des revendications précédentes, **caractérisé en ce que** la goupille de verrouillage pouvant plonger dans le creux du rotor (47) ne peut être amenée en position de plongée que par une rotation partielle du rotor (8') et est formée par une goupille (40) située du côté du corps associée aux contre-goupilles (42).

10. Cylindre de fermeture selon l'une quelconque des revendications précédentes, **caractérisé en ce que** la position axiale de l'élément de verrouillage (49) est déportée axialement vers les alésages de goupilles (38) de telle manière qu'elle recoupe les faces de section transversale de l'élément de verrouillage (49) et de la goupille de verrouillage (40) située du côté du corps.

11. Cylindre de fermeture selon l'une quelconque des revendications précédentes, **caractérisé en ce que** la partie de creux (47') supportant l'élément de verrouillage (49) se prolonge du côté de l'embouchure en une chambre de plongée (50) pour la goupille de verrouillage concernée (40) située du côté du corps.

12. Cylindre de fermeture selon l'une quelconque des revendications précédentes, **caractérisé en ce que** l'élément de verrouillage (49) a une section transversale sensiblement en forme de trapèze de telle sorte que le côté du trapèze opposé à la base du trapèze forme la saillie de commande (51).

13. Cylindre de fermeture selon l'une quelconque des revendications précédentes, **caractérisé en ce que** l'élément de verrouillage (49) est disposé dans la région d'extrémité intérieure du rotor (8').

14. Cylindre de fermeture selon l'une quelconque des revendications précédentes, **caractérisé par** une goupille de protection (52) disposée avant la saillie de commande (51 ) dans le sens d'engagement de la clé et pouvant être détectée par un évidement (53) d'une face large d'une clé (45).

15. Dispositif de fermeture avec un cylindre de fermeture selon l'une quelconque des revendications précédentes, et une clé associée (12), **caractérisé en ce que** le profilage du panneton de la clé est formé par une paroi latérale (25) d'une nervure (26) ou d'une rainure (27) longitudinale.

16. Dispositif de fermeture selon la revendication 15, **caractérisé en ce que** la nervure longitudinale (26) est proche de l'arête étroite (30) de la clé.

17. Dispositif de fermeture selon la revendication 16, **caractérisé par** une partie de paroi latérale (25') se terminant en une pointe biseautée et formant un biseau d'entrée (T).

18. Dispositif de fermeture selon l'une quelconque des revendications 15 à 17, **caractérisé en ce que** la clé (12) est formée par un clé plate réversible.

19. Dispositif de fermeture selon l'une quelconque des revendications 15 à 18, **caractérisé par** des rampes d'entrée (31 ) disposées en chevrons l'une par rapport à l'autre sur la pointe de la clé, qui débouchent dans le fond (27') des rainures longitudinales.

20. Dispositif de fermeture selon la revendication 19, **caractérisé en ce que** la région de la pointe de la clé se trouvant entre les rampes d'entrée (31) forme également des versants de comble (32), qui se rejoignent sous un angle plus grand.

21. Dispositif de fermeture selon l'une quelconque des revendications 15 à 20, **caractérisé par** des goupilles de verrouillage (10) détectant la face large de la clé par leurs faces d'extrémité.

22. Dispositif de fermeture selon l'une quelconque des revendications 17 à 21, **caractérisé en ce que** la région de la pointe du panneton de clé (12') présente une structure nervurée avec une section transversale autre que la région proche de la poignée du panneton de la clé.

23. Dispositif de fermeture selon l'une quelconque des revendications 15 à 22, **caractérisé en ce que** la région de la pointe du panneton de clé (12') possède sa plus forte épaisseur du côté du bord.
